# EUROPÄISCHE PATENTSCHRIFT

(11) **EP 2 739 539 B1**
(45) Veröffentlichungstag und Bekanntmachung des Hinweises auf die Patenterteilung: **24.02.2016**
(21) Anmeldenummer: 12725757.4
(22) Anmeldetag: 04.06.2012
(51) Int. Cl.: B65D 5/74

(54) **BEHÄLTERHÜLLE MIT ROTIERENDEM VERSCHLUSS**
CONTAINER COVER WITH ROTATING CLOSURE
ENVELOPPE DE RÉCIPIENT AVEC DISPOSITIF DE FERMETURE ROTATIF

(30) Priorität: 01.08.2011 DE 102011080209
(43) Veröffentlichungstag der Anmeldung: 11.06.2014
(73) Patentinhaber: Robert Bosch GmbH, 70442 Stuttgart (DE)
(72) Erfinder: BARRON, Dan, CH-8200 Schaffhausen (CH)
(86) Internationale Anmeldenummer: PCT/EP2012/060503
(87) Internationale Veröffentlichungsnummer: WO 2013/017316

(56) Entgegenhaltungen:
- EP-A1- 0 328 652
- EP-A1- 1 396 435
- EP-A1- 1 795 456
- EP-A1- 2 287 082
- WO-A1-2004/083055
- FR-A1- 2 779 418
- JP-A- 11 171 233
- US-A- 5 297 696
- US-B1- 6 233 924

## Beschreibung

### Technisches Gebiet

Die vorliegende Erfindung betrifft eine aus Kunststofffolie gefertigte Behälterhülle mit einem rotierenden Verschluss, der eine rotierbare zylindrische Schneidvorrichtung hat, mit den Merkmalen des Oberbegriffes des Patentanspruches 1.

### Stand der Technik

Eine bekannte aus Kunststofffolie gefertigte Behälterhülle mit einem rotierenden Verschluss der eine rotierbare zylindrische Schneidvorrichtung hat, wie zum Beispiel in EP 1 396 435 offenbart, umfasst ein schraubenartig in der Verschlusskappe gelagertes und in Richtung Behälterhülle verschiebbares Schneidelement, dessen Schneidkante wenigstens eine Anzahl von Zähnen aufweist, die sich entlang der Schneidkante in der entgegengesetzten Richtung zur Rotationsrichtung erstrecken. Die Zähne sind so angeordnet, dass sie nach und nach in Rotationsrichtung an Höhe zunehmen, so dass in Rotationsrichtung der Abstand zwischen den Zähnen und der Behälterhülle abnimmt. Dies hat zur Folge, dass der in Rotationsrichtung vorderste Zahn die höchste Zahnspitze aufweist und demnach als erster die Behälterhülle durchstösst. Die nachfolgenden, in Rotationsrichtung hinter dem vordersten Zahn angeordneten und nach und nach an Abstand zur Behälterhülle zunehmenden Zähne tragen deshalb nur marginal oder gar nicht zum Schneidvorgang der Behälterhülle bei. Mit anderen Worten, die dargestellte und beschriebene Schneidvorrichtung wirkt während der Rotation mittels des vordersten Zahns in Rotationsrichtung in einer Art Stossbewegung schneidend auf die Behälterhülle ein. Somit wirken beim Schneidevorgang durch die Behälterhülle die hohen Kräfte hauptsächlich auf die vorderste Klinge, die während des Schneidvorgangs zu einer Abstumpfung derselben und demnach zu einer Verminderung der Schneideeffizienz führen.

Ferner, diese hauptsächlich an der vordersten Klinge der Schneidvorrichtung auftretenden verhältnismässig hohen Kräfte können zu einer ungewollten Beugung oder Abwinkelung des vordersten Zahnes der Schneidevorrichtung relativ zur Behälterhülle und somit zu einer Verminderung der Schneideeffizienz führen, was wiederum eine Erhöhung des anzuwendenden Drehmoments zur Folge hat.

Ein weiteres bekanntes Phänomen, das beim Einwirken einer Schneidvorrichtung in eine Behälterhülle auftritt, ist die Bildung von lokalen Dehnungen im Rotationspfad der Schneidvorrichtung beim Schneiden der Behälterhülle. Die Bildung solcher lokalen Dehnungen wirkt sich insofern erschwerend auf den Schneidevorgang aus, als diese zur Ausrichtung von Molekülen in Zugrichtung führt und das Elastizitätmodul erhöht, und daher zu erhöhten Kräften an den Zähnen führt, wodurch diese vom Rotationspfad abweichen oder gar abbrechen können. Ferner können sich Fasern an der Schneidante ansammeln, so dass eine oder mehrere der durchzuschneidendenden/durchzureissenden laminierten Folien oder Membranen durch die Fasern von der Schneidkante geschützt sind und während der Rotation nur gedehnt oder unvollständig durchgetrennt werden. Hierdurch entsteht eine ausgefranste Schnittlinie, wodurch der Ausgussstrahl gehindert oder abgelenkt austritt und entsprechend der Inhalt teilweise verschüttet wird. Des Weiteren können sich diese Fasern von der Behälterhülle loslösen und unkontrolliert in das Innere der Behälterhülle abfallen.

Die bislang erwähnten Nachteile der bekannten Schneidvorrichtungen sind dem Fachmann seit Jahren bekannt. Bekannte Schneidvorrichtungen sind dazu geeignet Folien und Membrane durchzuschneiden, die typischerweise eine Materialsdichte von nur 0.910-0.940 g/cm³ und eine Dicke von 30 bis 150 µm aufweisen. Diese Parameter sind charakteristisch für Material bestehend aus Low-Density Polyaethylen. Somit muss die Behälterhülle mindestens an der aufzuschneidenden Stelle aus einem durch die Schneidvorrichtung schneidbarem Material bestehen. Jedoch reicht in den meisten Fällen die obengenannte Dichte und/oder Dicke solch schneidbarer Materialien nicht aus, um den Inhalt in den Behälterhüllen aus reiner Kunststofffolie dauerhaft verlässlich aufbewahren zu können. Mit anderen Worten, mit bekannten Schneidvorrichtungen auftrennbares Material kann verhältnismässig leicht reissen und/oder tatsächlich im Gebrauch auftretenden Druck bersten. Deswegen ist es erforderlich eine aus reiner Kunststofffolie bestehende Behälterhülle aus High-Density Polyaethylen zu fertigen. Dieses Material liess sich aber mit den bekannten Schneidvorrichtungen nicht aufschneiden. Entsprechend wurden Schneidvorrichtungen bisher nur auf Behälterhüllen aus laminiertem Folienmaterial angebracht oder auf Behälterhüllen, die aus High-Density Polyaethylen bestehen und eine Ausstanzung aufweisen, die mit einem Flicken am Low-Density Polyaethylen verschweisst wurde, woran man die Verschlussvorrichtung mit der Schneidvorrichtung auf diesen Flicken aufgeschweisst hat, so dass der Schnitt im Folienmaterial aus Low-Density Polyaethylen angebracht werden konnte.

Entsprechend ist der Aufwand für die Produktion einer Behälterhülle dieser Art und die Anbringung der Schneidvorrichtung darauf gross.

Weitere bekannte Verschlussvorrichtungen weisen sogenannte Schneidvorrichtungen oder Durchstosser auf, die zumindest in ihrer Funktionsweise ähnlich der in EP 1 396 436 offenbarten Verschlussvorrichtung sind. WO2004/083055 beispielsweise offenbart eine Schneidvorrichtung, die schraubenartig verschiebbar in der Verschlusskappe gelagert ist und Mittel aufweist, so dass bei einer erstmaligen Abschraubbewegung der Schraubbkappe der Durchstosser in Richtung Behälterhülle bewegt wird. Dieses Schneidelement weist eine Schneidkante auf, die wie in EP 1 396 435 eine Hauptklinge offenbart, die durch die schraubenförmige Bewegung der Schneidkante stossend schneidend in die Behälterhülle eindringt. Beim bisher bekannten Stand der Technik wirkt bei jedem Schneidelement jeweils nur die vorderste Schneidkante stossend schneidend auf die Behälterhülle ein. Demzufolge weist auch der in WO2004/083055 offenbarte Durchstosser zumindest bezüglich der auftretenden Kräfte und Wirkungen die gleichen Probleme auf, wie bei die in EP 1 396 436 offenbarte Schneidvorrichtung.

### Beschreibung der Erfindung

Es ist demnach die Aufgabe der vorliegenden Erfindung eine aus Kunststofffolie gefertigte Behälterhülle mit einem rotierenden Verschluss, der eine rotierbare zylindrische Schneidvorrichtung hat, der eingangs genannten Art zu schaffen, wobei die Schneidvorrichtung ein geringeres Drehmoment zur Anwendung erfordert, und durch dessen Ausgestaltung sich die Anbringung der Schneidvorrichtung auf einen Flicken aus schneidbaren Material erübrigt, was wiederum den Fertigungsaufwand der Behälterhülle und das Anbringen der Schneidvorrichtung darauf reduziert. Diese Aufgabe löst eine aus Kunststofffolie gefertigte Behälterhülle mit einem rotierenden Verschluss, der eine rotierbare zylindrische Schneidvorrichtung hat, mit den Merkmalen des Patentanspruchs 1.

In den Figuren sind bevorzugte Ausführungsformen des Erfindungsgegenstands im Detail dargestellt.
**FIGUR 1A** zeigt schematisch eine Seitenansicht einer Schneidvorrichtung mit zwei Schneidkantenabschnitten und jeweils einem Satz Zähne der eine Neigung α zur daran montierten Behälterhülle aufweist, entsprechend einer ersten Ausführungsform des Erfindungsgegenstandes,
**FIGUR 1B** zeigt schematisch eine Aufsicht eines unteren Randes eines Schneidelements einer Schneidvorrichtung entsprechend der ersten Ausführungsform des Erfindungsgegenstandes,
**FIGUR 2A** zeigt schematisch eine partielle Seitenansicht eines Schneidelements einer Schneidvorrichtung in Kontakt mit einer Behälterhülle, entsprechend der ersten Ausführungsform des Erfindungsgegenstandes,
**FIGUR 2B** zeigt schematisch eine bezüglich der Ansicht nach **FIGUR 1A** um 90° gedrehte Unteransicht der Schneidvorrichtung entsprechend der ersten Ausführungsform des Erfindungsgegenstandes,
**FIGUR 3A** zeigt schematisch eine Seitenansicht einer Schneidvorrichtung mit zwei Schneidkantenabschnitten, welche jeweils mindestens zwei Sätze von Zähnen, die im montierten Zustand jeweils entsprechende Neigungen α und β aufweisen,
entsprechend einer zweiten Ausführungsform des Erfindungsgegenstandes,
**FIGUR 3B** zeigt schematisch eine Seitenansicht eines Schneidelements in gestreckter Form, entsprechend der zweiten Ausführungsform des Erfindungsgegenstandes,
**FIGUR 4** zeigt schematisch eine perspektivische Ansicht eines Schneidelements mit drei Schneidkantenabschnitten, entsprechend einer dritten Ausführungsform des Erfindungsgegenstandes, und
**FIGUR 5** ist ein Konturdiagramm, das schematisch die Umfaltung der Öffnungsstücks zur Innenseite der Behälterhülle darstellt.

Es soll hier angemerkt werden, dass der Klarheit und Einfachheit halber Elemente in den Figuren nicht zwangsläufig im richtigen Massstab dargestellt sind. Die Dimension gewisser Elemente im Verhältnis zu anderen Elementen können beispielweise übertrieben dargestellt werden. Des Weiteren werden Bezugszeichen für identische Elemente in verschiedenen Figuren nicht immer wiederholt.

### Zusammenfassung der Erfindung

Die vorliegende Erfindung betrifft eine aus Kunststofffolie gefertigte Behälterhülle mit einem rotierenden Verschluss, der eine rotierbare zylindrische Schneidvorrichtung hat, gemäß Anspruch 1. Die Schneidvorrichtung weist ein Schneidelement auf, an deren unterer Rand mindestens ein Schneidkantenabschnitt angeordnet ist. Dieser Schneidkantenabschnitt weist mindestens drei, vier, fünf, sechs, sieben, acht, neun, zehn, elf oder zwölf Zähne auf, die auf einer, relativ zur Beutehülle, geneigt verlaufenden Linie liegen, so dass der in Drehrichtung vorderste Zahn beim Schneidvorgang mit der Kunststofffolie zuerst in Berührung kommt.

Anders ausgedrückt variiert, in einer Ausführungsform des Erfindungsgegenstandes, im montierten Zustand der Abstand zwischen den Spitzen der mindestend drei Zähne und der zu durchtrennenden Behälterhülle der Verschlussvorrichtung auf der Behälterhülle, so dass die Spitze des ersten Zahns den kleinsten Abstand zur Behälterhülle aufweist, und der Abstand sukzessive mit jedem Folgezahn zur Behälterhülle zunimmt.

Des Weiteren ist erfindungsgemäß die Neigung der Linie auf der die Zähne liegen so gewählt, dass bei mindestens annährend maximaler Deformation der Behälterhülle vor deren Perforation durch den ersten Zahn mindestens zwei Folgezähne desselben Schneidkanteabschnitts ebenfalls in direkten Kontakt mit der Behälterhülle stehen.

In einer Ausführungsform der Erfindung weist das Schneidelement eine Mehrzahl von Schneidkantenabschnitte auf, wobei jeder Schneidkantenabschnitt mit einem separaten Satz von einer Mehrzahl von Zähnen versehen ist und von einer Aussparung beabstandet angeordnet sind.

In einer Ausführungsform der Erfindung ist die Aussparung hakenförmig mit einer angeschrägten Aussparungsplanke mit Abreisskante ausgestaltet.

In einer Ausführungsform der Erfindung weist die Schneidvorrichtung entlang ihres Umfangs einen Ausschnitt auf, der zum Beispiel maximal bis zur Hälfte der gesamten Umfangslinie der Schneidvorrichtung beträgt.

Die durch die Schneidvorrichtung aufschneidbare Behälterhülle kann aus Materialen aus einer der folgenden Grupper bestehen: Kunststoff, Papier, Leichtmetall, Karton und mehrlagigen laminierten Folien aus mindesten zwei der vorgenannten Materialien.

In einer Ausführungsform der Erfindung besteht die Kunststofffolie aus einem der folgenden Materialien: Polypropylen, Polyethylen und Polyamid.

Das Leichtmetall kann aus Aluminium (beispielsweise mit einer Dicke von mindestens annähernd 8 µm) bestehen.

In einer Ausführungsform der Erfindung umfasst die Verschlussvorrichtung eine rotierbare Schneidvorrichtung gemäss einer der eingangs erwähnten Ausführungsformen.

### Beschreibung der Ausführungsformen der Erfindung

Bezug nehmend auf **Figur 1A, Figur 1B****,** **Figur 2A** und **Figur 2B****,** umfasst eine zylindrischgeformte und rotierbare Schneidvorrichtung **100** zur Durchtrennung einer Behälterhülle **190,** ein Schneidelement **115** und einen mit einer Verschlusskappe (nicht dargestellt) verschraubbares Schraubenelement **105,** das ein Gewinde **108** aufweist. Das Schraubenelement **105** und das Schneidelement **115** sind mechanisch miteinander gekoppelt, und sind beispielsweise monolithisch miteinander geformt oder verschweisst. In entsprechenden Ausführungsformen der Erfindung ist der äusserste Durchmesser des Schraubenelements **105,** beziehungsweise der Durchmesser des Aussengewindes grösser, gleich gross oder kleiner als der äusserste Durchmesser des Schneidelements **115.**

Am unteren Rand **110** des Schneidelements **115** ist mindestens ein Schneidkantenabschnitt **120** zylindrisch und in Rotationsrichtung der Schneidvorrichtung **100** angeordnet.

Der Schneidkantenabschnitt **120** umfasst beispielsweise mindestens 3, 4, 5, 6, 7, 8, 9, 10, 11 oder 12 Zähne **130,** wobei die Neigung α der virtuellen Linie **Q** auf der die Zähne **130** liegen so gewählt ist, dass der in Drehrichtung **R** vorderste Zahn **130** beim Schneidvorgang mit der Behälterhülle **190** zuerst in Berührung kommt.

Die Spitzen der Zähne **130** sind am unteren Rand **110** des Schneidelements **115** demnach so angeordnet, dass wenn die Schneidvorrichtung **100** auf der Behälterhülle **190** montiert ist, der Abstand **h** zwischen den Spitzen der Zähne **130** und der darunterliegenden Behälterhülle **190** so variiert, dass die Spitze des vordersten Zahns **130** in Rotationsrichtung **R** zur Behälterhülle **190** den kleinsten Abstand **h₁** und die Spitze des letzten Zahns **130ₙ** den grössten Abstand **hₙ** aufweist, wobei die Abstände des ersten Zahn **130₁ zum** letzten Zahn **130ₙ,** im montierten Zustand, zur Behälterhülle **190** nacheinanderfolgend zunehmen.

Des Weiteren sind das Schneidelement **115** und die Verschlusskappe so angeordnet, dass das erstmalige Abschrauben der Verschlusskappe das Schneidelement **115** sowohl in Rotationsrichtung **R** rotiert, als auch linear in Richtung **S** zur Behälterhülle **190** bewegt wird. Mit anderen Worten, das Schneidelement **115** bewegt sich schraubenartig in Richtung Behälterhülle **190.**

Dadurch dass die Zähne **130₁₋ₙ** in montierten Zustand so angeordnet sind, dass die Abstände oder Höhen **h₁₋ₙ** zur Behälterhülle **190** entsprechend sukzessive in Rotationsrichtung **R** abnehmen, kommt der vorderste Zahn **130** als Erster mit der Behälterhülle **190** in Kontakt. Durch die Kraft, die der vorderste Zahn **130** auf die Behälterhülle **190** ausübt, wird diese in Richtung Behälterinhalt gedehnt und deformiert (Pfeil **D**). Wie in **Figur 2A** schematisch dargestellt, ist in einer Ausführungsform des Erfindungsgegenstandes die Neigung α der Linie **Q** so gewählt, dass bei mindestens annähernd maximaler Deformation der Behälterhülle **190** vor deren Performation durch den vordersten Zahn **130** auch mindestens zwei Folgezähne **130₂** und **130₃** in direkten Kontakt mit der Behälterhülle **190** stehen. Demzufolge wirken bei einer weiteren Abwährtsbewegung **S** des Schneidelements **115** zur Behälterhülle **190** mindestens drei Zähne **130** mindestens annähernd zeitgleich schneidend auf Behälterhülle **190** ein. Dadurch wird die Last, die zum Aufschneiden der Behälterhülle **190** benötigt wird auf diese mindestens drei Zähne **130** verteilt, was zur Folge hat, dass die Knick- und Stosslast, die auf jeden einzelnen Zahn **130** einwirkt, entsprechend verringert ist (im Vergleich zur Knicklast, der ein einzelner Zahn ausgesetzt ist, wenn jeweils nur ein Zahn schneidend auf die Behälterhülle **190** einwirkt), sodass das Schneidelement **115** bei verhältnismässig geringem Kraftaufwand an mehreren Stellen auf die Behälterhülle **190** schneidend eingewirkt.

Die in **Figur 1A, Figur 1B****,** **Figur 2A** und **Figur 2B** schematisch dargestellte Schneidvorrichtung **300** weist zwei Schneidkantenabschnitte **120** auf. Zwei Schneidkantenabschnitte **120** können für eine Schneidvorrichtung **100** geeignet sein, die einen nominalen Durchmesser von, zum Beispiel 10 mm oder weniger, aufweist.

In einer Ausführungsform der Erfindung weist die virtuelle Linie **Q** auf der die Zähne **130** liegen zur darunterliegenden Behälterhülle **190** mindestens zwei Neigungen auf. Mit Referenz zur **Figur 3A** und **Figur 3B**, weist die virtuelle Linie **Q** zwei Neigungen α und β auf, wobei α<β, sodass die Neigung eines ersten Satzes **131** von Zähnen **130** weniger steil ist als die Neigung eines zweiten Satzes **132** von Zähnen **130,** die dem ersten Satz **131** in Rotationsrichtung **R** nachgelagert ist. Die Zähne **130** des zweiten Satzes **132** dienen dazu allfällig unvollständig durchgetrennte Fasern der Behälterhülle **190** ganz durchzuschneiden.

Die Stellen der Behälterhülle **190,** die durch den ersten Satz **131** allenfalls nur unvollständig durchschnitten werden, werden schliesslich durch den zweiten Satz **132** vollständig durchschnitten. Da der zweite Satz **132** Stellen durchschneidet, die vom ersten Satz **131** bereits angeschnitten wurden, ist trotz des steileren Winkels β des zweiten Satzes **132** gegenüber des flacheren Winkels α des ersten Satzes **131** das anzuwendende Drehmoment nicht erhöht.

Mit Referenz zu **Figur 4****,** kann ein Schneidelement **415** drei Schneidkantenabschnitte **120** aufweisen. Eine Anzahl von drei Schneidkantenabschnitten **120** kann für eine Schneidvorrichtung **100** geeignet sein, die einen nominalen Durchmesser von, zum Beispiel zwischen mehr als 20 mm aufweist. Es soll hierbei angemerkt werden, dass in einer Ausführungsform der Erfindung das Schneidelement **115** nur einen Schneidkantenabscnnitt **120** aufweist, beispielsweise wenn das Schneidelement **115** einen nominalen Durchmesser von weniger als zum Beispiel 10 mm aufweist, ohne dass dabei an Abgeglichenheit der auf die Schneidvorrichtung **100** einwirkenden Kräfte einzubüssen.

In einer Ausführungsform der Erfindung sind die Ganghöhe und der Steigungswinkel des Schraubenelements **105** mit dem Schneidelement **115** so ausgestaltet, dass durch die vollständige Abschraubung der Verschlusskappe von dem Schraubenelement **105** das Schneidelement **115** in die Behälterhülle **190** so einwirkt, dass die dem Schneidelement **115** unterliegende Behälterhülle **190** (hierin: Öffnungsstück) nur unvollständig eingeschnitten und demzufolge nicht unvollständig abgetrennt wird, um ein Abfallen des ausgeschnittenen Öffnungsstücks in den Behälterhülleninhalt zu verhindern. Beispielsweise ist das Schneidelement **115** so ausgestaltet, dass bei erstmaligem Abschrauben der Verschlusskappe, das Schneideelement **115** einen kreisförmigen Einschneidepfad durchläuft, wobei die Umlauflänge dieses Einschneidepfads beispielsweise mindestens 50% bis 70% und maximal 70 bis 99% des mindestens annähernd kreisförmigen Umfangs des Schneidelements **115** entspricht.

Um die gewünschte Umlauflänge zu erhalten, variiert in entsprechenden Ausführungsformen der Erfindung jeweils die Anzahl und/oder die Bogenlänge der Schneidkantenabschnitte **120** mit dem Durchmesser der Schneidvorrichtung **100,** d.h. wie anhand der nachfolgenden Beispielen erläutert, erfordert ein grösserer/kleinerer nominaler Durchmesser (und Radius) der Schneidvorrichtung **100,** jeweils die Anordnung einer entsprechend grösseren/kleineren Anzahl von Schneidkantenabschnitten **120** und/oder eine längere/kürzere Bogenlänge der Schneidkantenabschnitten **120,** wobei zwei aufeinanderfolgende Schneidkantenabschnitte **120** von einer Aussparung **140** beabstandet nebeneinander angeordnet sind. Demzufolge weist die Schneidvorrichtung **100** mit einer Mehrzahl von Schneidkantenabschnitten **120** mindestens eine Aussparung **140** auf.

Bei der Anordnung einer Mehrzahl von Schneidkantenabschnitten **120** kommen während des Schneidvorgangs eine Vielzahl von Schneidkantenabschnitten **120** gleichzeitig in Kontakt mit der Behälterhülle **190,** sodass ein Öffnungsstück der Behälterhülle **190** an mehreren Stellen gleichzeitig eingeschnitten/abgeschert wird.

Die in Proportion mit dem Durchmesser der Schneidvorrichtung **100** umfassende Anzahl von Schneidkantenabschnitten **120** führt dazu, dass während der schraubenartigen Schneidbewegung eine möglichst abgeglichene Kräftebelastung auf das Schneidelement **115** erreicht wird.

In einer Ausführungsform der Erfindung weist die Schneidvorrichtung **100** einen Ausschnitt **180** entlang ihres Umfangs auf. Dieser Ausschnitt **180** beträgt in einer Ausführungsform beispielsweise maximal die Hälfte des Gesamtumfangs der Schneidvorrichtung **100**. Die mit dem Ausschnitt **180** ausgestaltete Schneidvorrichtung **100** ermöglicht ungehinderten Fluss des Behälterinhalts/Produkts aus der Öffnung des Ausgiessers (nicht dargestellt) durch den Ausschnitt **180.**

Unabhängig von der Anzahl der Schneidkantenabschnitten **120** wird durch die während des Schneidvorgangs von der Aussenseite **191** zur Innenseite **192** einwirkenden Kräfte der Schneidvorrichtung **100** auf die Behälterhülle **190,** das Öffnungsstück in Richtung Innenseite **192** der Behälterhülle **190** umgefaltet. **FIGUR 5** zeigt ein Konturdiagramm, das schematisch die Umfaltung der Öffnungsstücks zur Innenseite **192** der Behälterhülle **190** darstellt.

Wie eingangs erwähnt, können sich Fasern am Schneidkantenabschnitt **120** ansammeln, so dass eine oder mehrere der zu durchschneidendenden laminierten Folien oder Membranen der Behälterhülle **190** durch diese Fasern vom Schneidkantenabschnitt **120** geschützt sind und während der Rotation nur gedehnt oder unvollständig durchgetrennt werden. Um solche allenfalls unvollständig eingeschnittene Folien oder Membranen vollständig zu einzuschneiden, ist die Aussparung **140** hakenförmig mit einer angeschrägten Aussparungsplanke **142** mit Abreisskante **144** ausgestaltet. Dadurch haken sich durch die schraubenartige Rotationsbewegung des Schneidelements **115** solche Fasern in die Abreisskante **144** ein, woraufhin durch die fortgesetzte Rotationsbewegung diese Fasern durchgeschert und das entsprechende Behältermaterial vollständig von der Behälterhülle **190** abgetrennt wird.

Das Drehmoment **M,** das bei dieser Schneidvorrichtung **100** angewendet werden muss, um die Behälterhülle **190** einzuschneiden beträgt, beispielsweise, etwa 60-70% des Drehmoments des bei Stand der Technik bekannten Schneidvorrichtungen anzuwendenden Drehmoments.

Die Schneidvorrichtung **100** ist geeignet eine Behälterhülle **190** aufzuschneiden, die Materialen aus einem der folgenden Gruppe umfasst: Kunststoff, Papier, Leichtmetall, Karton und mehrlagigen laminierten Folien aus mindesten zwei der vorgenannten Materialien.

In einer Ausführungsform der Erfindung besteht die Kunststofffolie aus mindestens einem der folgenden Materialien: Polypropylen, Polyethylen und Polyamin.

Das Leichtmetall kann aus Aluminium bestehen, das beispielsweise eine Dicke von 8 µm aufweist. Des Weiteren umfasst eine auf die Behälterhülle **190** aufbringbare Verschlussvorrichtung eine rotierbare Schneidvorrichtung **100** gemäss einer Ausführungsform der Erfindung.

## Patentansprüche

1. Aus Kunststofffolie gefertigte Behälterhülle mit einem rotierenden Verschluss, der eine rotierbare zylindrische Schneidvorrichtung (100, 300) hat, wobei diese einen unteren Rand (110) aufweist an den mindestens ein Schneidkantenabschnitt (120) angeordnet ist, und dass dieser mindestens eine Schneidkantenabschnitt (120) mindestens drei Zähne (130) aufweist, die auf einer, relativ zum Beutel, geneigt verlaufenden Linie liegen, und dass der in Drehrichtung vorderste Zahn beim Schneidvorgang mit der Kunststofffolie zuerst in Berührung kommt,
**dadurch gekennzeichnet, dass**
die Neigung der Linie auf der die Zähne (130) des mindestens einen Schneidkantenabschnittes liegen so gewählt ist, dass bei mindestens annähernd maximaler Deformation der Kunststofffolie, vor deren Perforation durch den vordersten Zahn, mindestens zwei Folgezähne desselben Schneidkantenabschnittes (120) in direkten Kontakt mit der Kunststofffolie stehen.

2. Gegenstand nach Patentanspruch 1, **dadurch gekennzeichnet, dass** der untere Rand (110) eine Mehrzahl von Schneidkantenabschnitten (120) aufweist, wobei jeder Schneidkantenabschnitt (120) mit einer Vielzahl von Zähnen (130) versehen ist und von einer Aussparung (140) beabstandet angeordnet sind.

3. Gegenstand nach Patentanspruch 2, **dadurch gekennzeichnet, dass** die Neigung der Linie auf der die Zähne (130) eines jeden Schneidkantenabschnittes liegen so gewählt ist, dass bei mindestens annähernd maximaler Deformation der Kunststofffolie vor deren Perforation durch den vordersten Zahn mindestens die Hälfte der Anzahl Folgezähne desselben Schneidkantenabschnittes (120) in direkten Kontakt mit der Kunststofffolie stehen.

4. Gegenstand nach einem der Patentansprüche 1 bis 3, **dadurch gekennzeichnet, dass** bei mindestens annähernd maximaler Deformation der Kunststofffolie vor deren Perforation durch den vordersten Zahn die Mehrzahl der Anzahl Folgezähne desselben Schneidkantenabschnittes (120) in direkten Kontakt mit der Kunststofffolie stehen

5. Gegenstand nach einem der Patentansprüche 1 bis 4, **dadurch gekennzeichnet, dass** die Aussparung (140) mit einer hakenförmig angeschrägten Aussparungsplanke (142) mit Abreißkante (144) ausgestaltet ist.

6. Gegenstand nach einem der Patentansprüche 1 bis 5, **dadurch gekennzeichnet, dass** die Schneidvorrichtung (100) entlang ihres Umfangs einen Ausschnitt (180) aufweist, welcher maximal die Hälfte der gesamten Umfangslinie der Schneidvorrichtung (100) beträgt.

7. Gegenstand nach einem der Patentansprüche 1 bis 6, **dadurch gekennzeichnet, dass** die Behälterhülle aus einem der folgenden Materialien besteht: Polypropylen, Polyethylen und Polyamid.

8. Gegenstand nacheinem der Patentansprüche 1 bis 7, **dadurch gekennzeichnet, dass** die Zähne (130) im montierten Zustand mit der Behälterhülle (190) zwei Winkel formen, wobei ein erster Satz von Zähnen (131) mit der Behälterhülle einen flacheren Winkel (α) formt als der Winkel (β) eines in Rotationsrichtung (R) nachgelagerten zweiten Satzes Zähne (132).

## Claims

1. Container covering made from plastic film having a rotating closure which has a rotatable cylindrical cutting device (100, 300), wherein said cutting device has a lower rim (110) on which at least one cutting edge section (120) is located, and that this at least one cutting edge section (120) has at least three teeth (130) which lie on a line which extends at an incline in relation to the bag, and that the frontmost tooth in the direction of rotation first comes into contact with the plastic film in the course of the cutting operation, **characterized in that** the inclination of the line on which the teeth (130) of the at least one cutting edge section lie is chosen such that upon occurrence of at least approximately maximum deformation of the plastic film, prior to the perforation thereof by the frontmost tooth, at least two subsequent teeth of the same cutting edge section (120) are in direct contact with the plastic film.

2. Article according to Patent Claim 1, **characterized in that** the lower rim (110) has a plurality of cutting edge sections (120), wherein each cutting edge section (120) is provided with a multiplicity of teeth (130) and is located at a distance from a recess (140).

3. Article according to Patent Claim 2, **characterized in that** the inclination of the line on which the teeth (130) of each cutting edge section lie is chosen such that upon occurrence of at least approximately maximum deformation of the plastic film, prior to the perforation thereof by the frontmost tooth, at least half the number of subsequent teeth of the same cutting edge section (120) are in direct contact with the plastic film.

4. Article according to one of Patent Claims 1 to 3, **characterized in that** upon occurrence of at least approximately maximum deformation of the plastic film, prior to the perforation thereof by the frontmost tooth, the majority of the number of subsequent teeth of the same cutting edge section (120) are in direct contact with the plastic film.

5. Article according to one of Patent Claims 1 to 4, **characterized in that** the recess (140) is configured with a recess strip (142) tapered like a hook with a tear-off edge (144).

6. Article according to one of Patent Claims 1 to 5, **characterized in that** the cutting device (100) has along its circumference a cutout (180) which measures at most half of the entire circumferential line of the cutting device (100).

7. Article according to one of Patent Claims 1 to 6, **characterized in that** the container covering consists of one of the following materials: polypropylene, polyethylene and polyamide.

8. Article according to one of Patent Claims 1 to 7, **characterized in that** the teeth (130) in their assembled state form two angles with the container covering (190), wherein a first set of teeth (131) forms a flatter angle (α) with the container covering than the angle (β) of a second set of teeth (132) which is located downstream in the direction of rotation (R).

## Revendications

1. Enveloppe de récipient fabriquée à partir d'un film plastique, comprenant une fermeture rotative qui présente un dispositif de coupe cylindrique rotatif (100, 300), celui-ci présentant un bord inférieur (110) au niveau duquel est disposée au moins une partie d'arête de coupe (120) et cette au moins une partie d'arête de coupe (120) présentant au moins trois dents (130) qui sont situées sur une ligne s'étendant de manière inclinée par rapport au sachet, et en ce que la dent la plus en avant dans le sens de rotation lors de l'opération de coupe vient en premier en contact avec le film plastique,
**caractérisée en ce que**
l'inclinaison de la ligne sur laquelle se situent les dents (130) de l'au moins une partie d'arête de coupe est choisie de telle sorte que pour une déformation au moins approximativement maximale du film plastique, avant sa perforation par la dent la plus en avant, au moins deux dents successives de la même partie d'arête de coupe (120) soient en contact direct avec le film plastique.

2. Objet selon la revendication 1, **caractérisé en ce que** le bord inférieur (110) présente une pluralité de parties d'arête de coupe (120), chaque partie d'arête de coupe (120) étant munie d'une pluralité de dents (130) et étant disposée à distance d'un évidement (140).

3. Objet selon la revendication 2, **caractérisé en ce que** l'inclinaison de la ligne sur laquelle se situent les dents (130) de chaque partie d'arête de coupe est choisie de telle sorte que pour une déformation au moins approximativement maximale du film plastique avant sa perforation par la dent la plus en avant, au moins la moitié du nombre des dents successives de la même partie d'arête de coupe (120) soit en contact direct avec le film plastique.

4. Objet selon l'une quelconque des revendications 1 à 3, **caractérisé en ce que** pour une déformation au moins approximativement maximale du film plastique avant sa perforation par la dent la plus en avant, la pluralité du nombre des dents successives de la même partie d'arête de coupe (120) est en contact direct avec le film plastique.

5. Objet selon l'une quelconque des revendications 1 à 4, **caractérisé en ce que** l'évidement (140) est configurée avec une partie plane d'évidement biseautée en forme de crochet (142) avec un bord d'arrachement (144).

6. Objet selon l'une quelconque des revendications 1 à 5, **caractérisé en ce que** le dispositif de coupe (100) présente le long de sa périphérie une partie découpée (180) qui constitue au maximum la moitié de la totalité de la ligne du pourtour du dispositif de coupe (100).

7. Objet selon l'une quelconque des revendications 1 à 6, **caractérisé en ce que** l'enveloppe de récipient est constituée de l'un des matériaux suivants : polypropylène, polyéthylène et polyamide.

8. Objet selon l'une quelconque des revendications 1 à 7, **caractérisé en ce que** les dents (130), dans l'état monté, forment avec l'enveloppe de récipient (190) deux coudes, un premier jeu de dents (131) formant avec l'enveloppe de récipient un angle plus plat (α) que l'angle (β) d'un deuxième jeu de dents (132) disposé après dans le sens de rotation (R).
